# EUROPÄISCHE PATENTSCHRIFT

(11) **EP 0 939 180 B1**
(45) Veröffentlichungstag und Bekanntmachung des Hinweises auf die Patenterteilung: **24.10.2001**
(21) Anmeldenummer: 99103237.6
(22) Anmeldetag: 19.02.1999
(51) Int. Cl.: E04D 13/10

(54) **Eishalter**
Ice trap
Piège à glace

(30) Priorität: 24.02.1998 DE 29803209 U
(43) Veröffentlichungstag der Anmeldung: 01.09.1999
(73) Patentinhaber: Anetsberger, Alois, 94535 Eging (DE)
(72) Erfinder: Anetsberger, Alois, 94535 Eging (DE)
(74) Vertreter: Wasmeier, Alfons, Dipl.-Ing.

(56) Entgegenhaltungen:
- CH-A- 469 159
- DE-A- 3 904 509
- DE-U- 29 609 593
- DE-U- 29 716 823
- US-A- 5 491 931

## Beschreibung

Aus der DE 39 04 509 A1 ist eine Eisfangvorrichtung bekannt, die als ein firstseitig auf dem Dach aufliegendes Stanz-Biegeteil mit einem Halteabschnitt 20 sowie mit einem firstseitig längeren Schenkel 22 und einem traufseitig kürzeren Schenkel 24 ausgebildet ist. Der längere Schenkel 22 stellt eine Kombination von Tragschenkel und Dachauflagerabschnitt dar. Der Halteabschnitt ist ein Klemmabschnitt, der das Schneefangrohr 14 von oben umgreift. Das Eisfangelement 18 besitzt eine in Längsrichtung verlaufende, versteifende Längssicke 30. Da der längere Schenkel 22 auf der Dachoberseite unter Vorspannung aufliegt, besteht die Gefahr, dass aufgrund einer Eisbildung zwischen dem Schenkel 22 und der Dachoberseite das Eisfangelement angehoben wird und damit das aufgeklemmte Eisfangelement seine Klemmwirkung nicht mehr ausüben kann.

Des weiteren ist aus DE 296 09 593 U1 ein Eishalter bekannt, der aus einem Doppelstehfalz 1 mit symmetrischer Stegausbildung besteht. Die beiden Stege sind durch einen teilzylindrischen Klemmabschnitt von oben her über das Schneefangrohr aufgesetzt. Auch bei einer derartigen Ausführungsform kann bei Eisbildung der firstseitige Schenkel angehoben und damit der Eishalter aus dem Klemmeingriff mit dem Schneefangrohr nach oben abgehoben werden und damit der Halter sich von dem Rohr lösen.

Aufgabe der Erfindung ist, die Eishalter bzw. Eisstopper bekannter Art so weiter zu bilden, dass sie einfach, schnell und betriebssicher montiert werden können, und dass ein Lockern und Lösen der Eishalter von dem Schneefangrohr im Betrieb sicher verhindert wird, insbesondere im Betriebszustand auftretende Einwirkungen von Eis auf die Eishalter die Vorspannung gegen das Schneefangrohr unterstützen.

Der Eishalter nach de Erfindung ist ein federnd nachgiebiges Klemmelement, das zwischen Unterseite Schneefangrohr und Dachoberfläche unter Vorspannung eingesetzt ist, derart, dass das Klemmelement sich mit der einen Seite am Schneefangrohr und mit der anderen Seite auf der Dachoberfläche abstützt, und ein Vorspannbauteil zwischen Rohr und Dachoberfläche aufweist, das, wenn es unter Überwindung der Vorspannung zwischen Rohr und Dach eingesetzt wird, in der eingesetzten Position sich an der Dachoberfläche abstützt und einen Druck gegen das Schneefangrohr von unten her ausübt. Das Vorspannbauteil kann dabei eine z.B. teleskopartig geführte Feder oder ein Klemm- oder Clipelement sein, das im eingesetzten Zustand eine Vorspannung erhält.

Nach einer bevorzugten Ausführungsform der Erfindung besteht das Vorspannbauteil bzw. das federnd nachgiebige Klemmbauteil aus zwei Spreizschenkeln, die durch ein Mittelteil miteinander verbunden sind, das dem Umfang des aufzunehmenden Rohres angepaßt ist. Ein derartiges Bauteil hat im Querschnitt z.B. annähernd die Form eines M. Die beiden Schenkel sind weitgehend plan und einstückig mit dem Mittelteil ausgebildet, wobei das eine teilkreisförmige Mulde bildende Mittelteil durch Materialverformung und Biegen in einem gekrümmten Knick in die planen Schenkel übergeht.

Die Biegelinien sind die Stellen, in denen der Eishalter federnd nachgiebig ausgebildet ist, stellen also federnde Gelenklinien dar. Wenn der Eishalter aus Metallblech hergestellt wird, ist das Metallblech ein federndes Blech, das in bezug auf Material und Stärke bei Ausübung einer Kraft nachgiebig auslenken kann und somit im eingesetzten Zustand unter Vorspannung steht. Die Fußenden der beiden Spreizschenkel sind als Flansche ausgebildet, die eine Abstützung auf der Dachoberfläche darstellen und sich unter Vorspannung des gesamten Klemmelementes gegen die Dachoberseite abstützen, ohne die Dachhaut zu beschädigen.

Die Eishalter nach der Erfindung weisen vorzugsweise in den planen Spreizschenkeln und in dem teilkreisförmigen, als Mulde ausgebildeten Mittelteil Sicken auf, die zur Versteifung der einzelnen Flächen dienen.

Der entscheidende Vorteil des erfindung sgemäßen Eishalters besteht darin, daß er ohne zusätzliche Befestigung, also insbesondere ohne Verschraubung, zwischen Schneefangrohr und Dachoberfläche eingesetzt werden kann, daeart, daß durch die von den Klemmelementen erzeugte Vorspannkraft eine extrem feste Verbindung ergibt, wenn der Eishalter entgegen dieser Vorspannkraft unter das Schneefangrohr geklemmt wird. Dabei ist die Schenkellänge variierbar, indem der eine oder der andere Schenkel um die Gelenklinie leicht gebogen und damit der Anstellwinkel der Schenkelfläche auf besonders einfache Weise verändert werden kann.

Der Eishalter nach der Erfindung kann für jede beliebige Art von Metalldachoberfläche eingesetzt werden, beispielsweise für Metalldächer mit Doppel- und Winkelstehfalz, weil die Schenkel der Dachoberfläche anpassbar sind. Die Montage erfordert zum Setzen der Eishalter einen minimalen Zeitaufwand von wenigen Sekunden, da das Klemmelement mit dem kürzeren bzw. niedrigeren Schenkel voraus unter Überwindung der Vorspannung dachseitig von oben her unter das Schneefangrohr eingedrückt bzw. eingeklipst wird.

Der Eishalter gemäß der Erfindung ist aus verzinktem Stahlblech, Kupferblech, Edelstahlblech, Titanzinkblech, Aluminium oder Kunststoff herstellbar und vorzugsweise in eine unsymmetrische M-Form gebogen bzw. geformt, wobei die Materialstärke so gewählt ist, daß der die beiden Schenkel verbindende, teilkreisförmige Mittelabschnitt federnd nachgiebig ausgebildet ist.

In weiterer Ausgestaltung der Erfindung wird vorgeschlagen, daß die Spreizschenkel im Bereich des Überganges in das Verbindungsteil voneinander in der Längsrichtung des Eishalters beabstandete Noppen, Sicken oder ähnliche Erhebungen aufweisen, die als Materialverformungen oder als Fremdmaterialauftrag, z.B. aus Kunststoff, ausgebildet sind. Mit derartigen Noppen wird die schnelle Montage am Schneefangrohr vereinfacht und erleichtert, da das Einklipsen aufgrund eines geringeren Reibungswiderstandes, bedingt durch diese Erhebungen, erleichtert wird. Ferner können die kleinen Erhebungen als Widerhaken und als Fixierung am Schneefangrohr wirken. In entsprechender Weise ergeben derartige ähnliche Erhebungen auf der Unterseite der Flansche der Spreizelemente an der dem Dach zugewandten Seite ebenfalls einen geringeren Reibungswiderstand, und ermöglichen, daß Wasser zwischen den Erhebungen bzw. Noppen hindurchfließen kann, da der Eishalter nur über diese Noppen bzw. erhabenen Punkte mit der Dachfläche in Berührung steht.

Nachstehend wird die Erfindung in Verbindung mit der Zeichnung anhand von Ausführungsbeispielen erläutert. Es zeigt:
- Fig. 1: eine erste Prinzipdarstellung eines Eishalters nach der Erfindung ,
- Fig. 2: eine zweite Prinzipdarstellung eines Eishalters nach der Erfindung ,
- Fig. 3: eine bevorzugte Ausführungsform eines Eishalters nach der Erfindung in Prinzipdarstellung,
- Fig. 4: eine perspektivische Darstellung der bevorzugten Ausführungsform, und
- Fig. 5: den Einsatz eines Eishalters nach Fig. 4 in Verbindung mit einem Schneefangrohr auf einem Metalldach.

Bei der Prinzipdarstellung nach Fig. 1 ist das Metalldach mit 1 und das Schneefangrohr mit 2 bezeichnet. Das Klemmelement 3, das unter Vorspannung zwischen der Unterseite des Rohres 2 und der Oberseite des Daches 1 eingesetzt ist, besteht aus einem im Querschnitt teilkreisförmigen Abschnitt 4, dessen Krümmungsradius dem des Rohres 2 angepaßt ist, sowie einer etwa Z-förmigen Klammer 5, die an einem Fuß 6 endet, der auf dem Dach 1 aufsitzt. Die Klammer bzw. der Clip 5 ist, wie durch Pfeil angedeutet, vorgespannt, so daß die Klammer 5 einen Druck gegen die Unterseite des Rohres 2 und in entgegengesetzter Richtung einen Druck gegen die Dachoberfläche 1 ausübt.

Bei der Prinzipdarstellung nach Fig. 2 ist zwischen Dachoberfläche 1 und Schneefangrohr 2 eine Federanordnung 7 eingesetzt, die aus einem oberen, teilkreisförmigen Abschnitt 8, der im Radius dem des Rohres 2 angepaßt ist, ferner einer Teleskoprohranordnung 9, 10 mit dazwischen aufgenommener Feder 11 und einer auf dem Dach 1 aufsitzenden Bodenplatte 12 besteht. Die Feder 11 ist in der Teleskoprohranordnung 9, 10 geführt und als Druckfeder ausgebildet, die den Abschnitt 8 gegen das Rohr 2 drückt und damit eine Vorspannung auf das Rohr 2 ausübt.

Bei der schematischen Darstellung nach Fig. 3 ist zwischen Rohr 2 und Dachoberfläche 1 eine Klammer 13 (bzw. ein Clip) eingesetzt, der aus einem Spreizschenkel 14 und einem Spreizschenkel 15 sowie einem die beiden Schenkel miteinander verbindenden Zwischenstück 16 besteht. Der Schenkel 14 ist bei dieser Ausführungsform länger ausgebildet als der Schenkel 15, und umschließt damit das Rohr 2 mehr als der Schenkel 15. Beide Schenkel 14 und 15 sind mit dem teilkreisförmigen Mittelstück 16 über Biegungen 18 verbunden, die die federnde Vorspannung der Klammer 13 ergeben. An den auf der Dachoberfläche aufsitzenden Endbegrenzungen der Schenkel 14 und 15 sind Flansche 19, 20 ausgebildet, die eine einwandfreie Auflage auf der Dachoberseite 1 ergeben, und die mit einem Überzug aus Kunststoff versehen sein können. Die Klammer 13 wird zwischen Rohr 2 und Dachoberfläche 1 mit dem kleineren Schenkel 15 von oben her eingeschoben und geklemmt, wobei die Vorspannung des Abschnittes 15, 18, 16 durch entsprechende Kraftanwendung soweit überwunden wird, daß der Mittelabschnitt 16 einrastend die Unterseite des Rohres 2 umschließt.

Bei auftretendem Eis auf dem Dach werden die Eisplatten durch den oberen, erhöhten Schenkel 17 gestoppt, so daß größere Eisplatten unterhalb des Rohres 2 nicht hindurchtreten können. Dabei werden die Eishalter, die in der Praxis etwa eine Länge von 6 - 8 cm haben, im Abstand von ca. 30 cm über die Länge des Rohres 2 verteilt angeordnet.

Die Fig. 4 zeigt eine etwa naturgetreue Ausführung des Eishalters nach der Erfindung. Um den Eishalter mechanisch stabil auszuführen, sind Sicken 21, 22 über die Schenkel 14, 15 und das Mittelstück 16 verlaufend ausgebildet. Die in Längsrichtung vorgesehenen Krümmungslinien, an denen die Spreizschenkel 14 und 15 mit dem Mittelabschnitt 16 verbunden sind, sind mit 17 und 18 bezeichnet. An diesen Gelenkstellen werden erforderlichenfalls die Spreizschenkel 14 und 15 in die dem jeweiligen Anwendungsfall mit entsprechender Neigung gebogen, was bei entsprechender Materialstärke ohne weiteres an Ort und Stelle von Hand vorgenommen werden kann.

In den Figuren 3 und 4 ist schematisch der kürzere Spreizschenkel 15 im Bereich des Überganges in das Verbindungsteil 16 mit in der Längsrichtung des Eishalters 1 voneinander beabstandeten Noppen, Sicken oder ähnlichen Erhebungen 23 aufweisend dargestellt, die als Materialverformungen oder als Fremdmaterialauftrag ausgebildet sein können, wobei der Materialauftrag beispielsweise Kunststoff oder ein anderes elastisch nachgiebiges Material sein kann. Des weiteren ist mit 24 an den Flanschen 19 und 20 auf der der Dachoberfläche 1 zugewandten Seite jeweils eine Anordnung aus Noppen, Sicken oder ähnlichen Erhebungen dargestellt, die mit der Dachoberfläche in Eingriff stehen und die zum Aufklipsen einen geringeren Reibungswiderstand ergeben und ferner zwischen den Erhebungen einen Wasserdurchfluß ermöglichen.

Fig. 5 zeigt die Zuordnung der Klemmvorrichtung auf dem Dach. Die Dachoberfläche ist wieder mit 1 bezeichnet, das Schneefangrohr mit 2. Letzteres ist in eine Doppelfalzanordnung 23 bzw. eine entsprechende Aussparung 24 eingesetzt. Die Klemmvorrichtung 13 ist zwischen Rohr und Dachoberfläche 1 festgelegt.

## Patentansprüche

1. Eishalter für Metalldächer mit Rohrschneefang, mit einem federnd nachgiebigen Klemmelement (13), das zwischen dem bereits auf dem Dach befestigten Schneefangrohr (2) und der Dachoberfläche (1) unter Vorspannung einsetzbar ist, und das sich am Rohr (2) und an der Dachoberfläche (1) federnd abstützt, **dadurch gekennzeichnet, dass** das federnd nachgiebige Klemmelement (13) aus einem ersten und einem zweiten Spreizschenkel (14, 15) und einem die beiden Schenkel miteinander verbindenden Mittelteil (16) besteht, das der Form des Schneefangrohres (2) entsprechend gekrümmt ist, das Schneefangrohr (2) von unten teilweise umschließt, und auf die Unterseite des Schneefangrohres (2) eine elastisch nachgiebige Vorspannung ausübt.

2. Eishalter nach Anspruch 1, **dadurch gekennzeichnet, dass** einer (z.B. 15) der beiden Spreizschenkel (14, 15) kürzer ausgebildet ist als der andere (14).

3. Eishalter nach einem der Ansprüche 1, oder 2, **dadurch gekennzeichnet, dass** das mittlere Verbindungsteil (16) teilkreisförmig gebogen ist, und die Teilkreisform der Querschnittsform des Schneefangrohres (2) bzw. Schneefanggitters angepaßt ist, und dass der Eishalter insgesamt eine etwa einem unsymmetrischen M entsprechende Form hat.

4. Eishalter nach Anspruch 1, **dadurch gekennzeichnet, dass** der eine Spreizschenkel (15) eine geringere Neigung als der andere Schenkel (14) besitzt.

5. Eishalter nach einem der Ansprüche 1 - 4, **dadurch gekennzeichnet, dass** die Spreizschenkel (14, 15) und/oder das Verbindungsteil (16) Sicken (21, 22) zur Versteifung aufweisen.

6. Eishalter nach einem der Ansprüche 1 - 5, **dadurch gekennzeichnet, dass** er einstückig aus elastisch nachgiebig verformtem Material bzw. aus unter Vorspannung stehendem Material besteht.

7. Eishalter nach einem der Ansprüche 1 - 6, **dadurch gekennzeichnet, dass** er aus verzinktem Stahl-, Kupfer-, Edelstahl-, Titanzink-, Aluminiumblech oder Kunststoff besteht.

8. Eishalter nach einem der Ansprüche 1 - 7, **dadurch gekennzeichnet, dass** die Spreizschenkel (14, 15) im Bereich des Überganges in das Verbindungsteil (16) und/oder auf der der Dachoberfläche zugewandten Seite der Flansche (19, 20) in der Längsrichtung des Eishalters (1) voneinander beabstandete Noppen, Sicken oder dergl. Erhebungen (23; 24, 24) aufweisen.

9. Eishalter nach Anspruch 8, **dadurch gekennzeichnet, dass** die Noppen, Sicken oder dergl. Erhebungen (23; 24, 24) als Materialverformungen oder wahlweise als Fremdmaterialauftrag ausgebildet sind.

## Claims

1. Ice guard for metal roofs with a tubular snow guard, having a resiliently compliant clamping element (13) which can be inserted, with pre-stressing, between the roof surface (1) and the snow-guard tube (2) already fastened on the roof, and which is supported in a resilient manner on the tube (2) and on the roof surface (1),
**characterized in that** the resiliently compliant clamping element (13) comprises a first and a second expansion leg (14, 15) and a central part (16) which connects the two legs to one another, is curved to correspond to the shape of the snow-guard tube (2), partially encloses the snow-guard tube (2) from beneath and subjects the underside of the snow-guard tube (2) to elastically compliant pre-stressing.

2. Ice guard according to Claim 1, **characterized in that** one (e.g. 15) of the two expansion legs (14, 15) is of shorter design than the other (14).

3. Ice guard according to either of Claims 1 and 2, **characterized in that** the central connecting part (16) is bent in the form of a part-circle, and the part-circle shape is adapted to the cross-sectional shape of the snow-guard tube (2) or snow-guard grid, and **in that** the ice guard, overall, is of a shape corresponding approximately to a non-symmetrical M.

4. Ice guard according to Claim 1, **characterized in that** the inclination of one expansion leg (15) is smaller than that of the other leg (14).

5. Ice guard according to one of Claims 1 - 4, **characterized in that** the expansion legs (14, 15) and/or the connecting part (16) have beads (21, 22) for stiffening purposes.

6. Ice guard according to one of Claims 1 - 5, **characterized in that** it consists of a single piece of elastically compliantly deformed material or prestressed material.

7. Ice guard according to one of Claims 1 - 6, **characterized in that** it consists of galvanized steel plate, copper plate, stainless-steel plate, titanium/zinc plate, aluminium plate or plastic.

8. Ice guard according to one of Claims 1 - 7,
**characterized in that**, in the region of the transition into the connecting part (16) and/or on that side of the flanges (19, 20) which is directed towards the roof surface, the expansion legs (14, 15) have knobs, beads or similar elevations (23; 24, 24) spaced apart from one another in the longitudinal direction of the ice guard (1).

9. Ice guard according to Claim 8, **characterized in that** the knobs, beads or similar elevations (23; 24, 24) are designed as material deformations or, optionally, as an application of different material.

## Revendications

1. Piège à glace pour toits métalliques avec tuyau de prise de neige et élément de serrage (13) à ressort élastique insérable avec tension préalable entre le tuyau de prise de neige (2) déjà fixé sur le toit et la surface de toit (1), s'appuyant de façon élastique sur le tuyau (2) et la surface de toit (1, et
**caractérisé en ce que** l'élément de serrage (13) flexible et résilient est constitué par un premier et un second montant pouvant s'écarter (14, 15) ainsi que par une pièce médiane (16) reliant les deux montants, courbée en fonction de la forme du tuyau de prise de neige (2), enserrant partiellement le tuyau de prise de neige (2) par le bas et exerçant une prétension élastique sur le côté inférieur du tuyau (2).

2. Piège à glace selon la revendication 1, **caractérisé en ce que** un des deux montants pouvant s'écarter (14, 15) (par exemple le 15) est plus court que l'autre (14).

3. Piège à glace selon la revendication 1 ou 1, **caractérisé en ce que** la pièce de liaison médiane (16) est courbée en arc de cercle et l'arc de cercle de la section transversale du tuyau de prise de glace (2) ou de la grille à neige est adapté et **en ce que** le piège à glace se présente de manière générale sous la forme d'un M asymétrique, par exemple.

4. Piège à glace selon la revendication 1, **caractérisé en ce que** un des montants pouvant s'écarter (15) est moins incliné que l'autre (14).

5. Piège à glace selon une des revendications 1 à 4, **caractérisé en ce que** les montants pouvant s'écarter (14, 15) et/ou la pièce de liaison (16) présentent des moulures (21, 22) de renforcement.

6. Piège à glace selon une des revendications 1 à 5, **caractérisé en ce qu'**il est constitué d'un seul tenant, à partir d'un matériau déformé de manière élastique ou d'un matériau soumis à une tension préalable.

7. Piège à glace selon une des revendications 1 à 6, **caractérisé en ce qu'**il est constitué d'une tôle en acier , cuivre, acier spécial, zink titanique ou aluminium zingué ou de plastique.

8. Piège à glace selon une des revendications 1 à 7, **caractérisé en ce que** les montants extensibles (14, 15) présentent, dans la zone de passage à la pièce de liaison (16) et/ou sur la face des collerettes (19, 20) orientée vers la surface de toit, des boulochages, moulures ou renflements similaires (23 ; 24, 24) écartés les uns par rapport aux autres dans le sens longitudinal du piège à glace (1).

9. Piège à glace selon la revendication 8, **caractérisé en ce que** les boulochages, les moulures ou renflements similaires (23 ; 24, 24) se présentent sous la forme de déformations de matériaux ou d'une couche de matériau étranger.
